# EUROPÄISCHE PATENTSCHRIFT

(11) **EP 2 111 988 B1**
(45) Veröffentlichungstag und Bekanntmachung des Hinweises auf die Patenterteilung: **01.01.2020**
(21) Anmeldenummer: 09158632.1
(22) Anmeldetag: 23.04.2009
(51) Int. Cl.: B41F 33/00

(54) **Leitstand einer Druckmaschine mit einer zwischen dem Leitstand und einem Monitor angeordneten Normlichtquelle**
Control panel of a printing press with a reference light source arranged between the panel and a monitor
Poste de commande d'une imprimante avec une source lumineuse de référence située entre le poste et un écran

(30) Priorität: 25.04.2008 DE 102008020734; 19.12.2008 DE 102008055007
(43) Veröffentlichungstag der Anmeldung: 28.10.2009
(73) Patentinhaber: manroland Goss web systems GmbH, 86153 Augsburg (DE)
(72) Erfinder: Fejfar, Florian, 81476 München (DE)

(56) Entgegenhaltungen:
- EP-A- 0 999 440
- DE-A1- 10 121 984
- DE-A1-102006 038 200
- DE-U1- 20 000 831
- US-A1- 2006 280 360

## Beschreibung

Die Erfindung betrifft einen Leitstand einer Druckmaschine nach dem Oberbegriff des Anspruchs 1.

Als farbliche Referenz bei der Ausführung eines Druckauftrags auf einer Druckmaschine, wie z. B. auf einer Rollenrotationsdruckmaschine oder auf einer Bogendruckmaschine, dient nach der Praxis üblicherweise ein auf einem Farbtintenstrahldrucker angefertigtes Referenzmuster, wobei ein Drucker die auf der Druckmaschine gedruckten Druckexemplare mit diesem Referenzmuster an einem Leitstand der Druckmaschine vergleicht. Solche auf einem Farbtintenstrahldrucker geduckten Referenzmuster bezeichnet man auch als Hardcopyproof. Um einen von einer Raumbeleuchtung unabhängigen, visuellen Vergleich zwischen den gedruckten Druckexemplaren und dem als farbliche Referenz dienenden Hardcopyproof zu ermöglichen, ist dem Leitstand der Druckmaschine mindestens eine Normlichtquelle zugeordnet, mit Hilfe derer der Leitstand zumindest partiell ausgeleuchtet werden kann.

Weiterhin ist es aus der Praxis bereits bekannt, zusätzlich zu dem oder als Ersatz für das auf dem Farbtintenstrahldrucker angefertigte Hardcopyproof eine farbliche Referenz auf einem farbverbindlichen Monitor zu visualisieren. Die Visualisierung einer farblichen Referenz auf einem farbverbindlichen Monitor wird auch als Softproof bezeichnet. Der zuverlässige visuelle Vergleich zwischen den gedruckten Druckexemplaren und einem als farbliche Referenz dienenden Softproof bereitet jedoch an aus der Praxis bekannten Druckmaschinenleitständen Schwierigkeiten, da die Helligkeit und/oder der Kontrast von farbverbindlichen Monitoren eingeschränkt ist.

Aus der DE 10 2006 038 200 A1 ist ein Leitstand einer Druckmaschine bekannt, der mindestens einen farbverbindlichen Monitor zur Visualisierung mindestens eines als farbliche Referenz für in einem Druckprozess gedruckte Druckexemplare dienenden Softproof und mindestens eine Normlichtquelle zur zumindest partiellen Ausleuchtung des Leitstands umfasst. Nach der DE 10 2006 038 200 A1 ist eine von der oder jeder Normlichtquelle erzeugte Leuchtstärke bzw. Leuchtintensität veränderbar, um so die von der oder jeder Normlichtquelle erzeugte Leuchtstärke bzw. Leuchtintensität an eine mit dem oder jedem farbverbindlichen Monitor erzielbare Helligkeit und/oder einen mit dem oder jedem farbverbindlichen Monitor erzielbaren Kontrast in der Visualisierung des Softproof anzupassen.

Bei dem aus der DE 10 2006 038 200 A1 bekannten Leitstand ist die oder jede Normlichtquelle oberhalb des farbverbindlichen Monitors positioniert. Trotz einer zwischen der oder jeder Normlichtquelle und dem farbverbindlichen Monitor angeordneten Blende lässt sich bei einem derartigen Leitstand nicht komplett ausschließen, dass die oder jede Normlichtquelle den farbverbindlichen Monitor mit beleuchtet. Dann, wenn von der oder jeder Normlichtquelle emittiertes Normlicht auf einen farbverbindlichen Monitor eines Softproofsystems fällt, bereitet der zuverlässige Vergleich zwischen einem als farbliche Referenz dienenden Softproof und einem gedruckten Druckexemplar Schwierigkeiten. Ebenso bereitet es Schwierigkeiten, andere Monitore, auf die von der oder jeder Normlichtquelle emittiertes Normlicht fällt, zuverlässig abzulesen.

Das Dokument DE 101 21 984 A1 offenbart ein Softproofsystem, bei welchem ein Softproofmonitor in der Ebene einer Auflagenfläche für die Druckexemplare angeordnet ist, wobei der Softproofmonitor von vorne oder von hinten beleuchtet werden kann.

Das Gebrauchsmuster DE 200 00 831 U1 betrifft eine Einrichtung zur Qualitätskontrolle an Druckexemplaren mit einem Stellantrieb zur Einstellung von Höhe und Neigung einer Auflage, wobei an die Auflage eine Beleuchtungseinrichtung gekoppelt werden kann.

Die US 2006/0280360 A1 offenbart eine Vorrichtung zur Farbkalibrierung von großen Farbdisplays, wobei zur Farbkalibrierung das vom zu kalibrierenden Display emittierte Licht von einem Sensor zur Farbmessung erfasst wird.

Es besteht Bedarf an einem Leitstand einer Druckmaschine, bei welchem einerseits bedruckte Druckexemplare mit Hilfe einer Normlichtquelle normgerecht ausgeleuchtet werden können, bei welchem jedoch andererseits einen Normlichtemission in Richtung auf Monitore verhindert werden kann.

Hiervon ausgehend liegt der vorliegenden Erfindung das Problem zugrunde, einen neuartigen Leitstand einer Druckmaschine zu schaffen.

Dieses Problem wird durch einen Leitstand gemäß Anspruch 1 gelöst. Erfindungsgemäß ist der mindestens eine farbverbindliche Monitor in vertikaler Erstreckung oberhalb der und beabstandet zur Pultoberfläche angeordnet, wobei die mindestens eine Normlichtquelle des Normlichtsystems zwischen einer Pultoberfläche des Leitstands, die der Aufnahme gedruckte Druckexemplare dient, und dem oder jedem Monitor angeordnet.

Beim erfindungsgemäßen Leitstand ist mindestens eine Normlichtquelle des Normlichtsystems zwischen einer Pultoberfläche des Leitstands und dem oder jedem farbverbindlichen Monitor angeordnet. Hiermit kann einerseits eine ausreichende normgerechte Beleuchtung gedruckter Druckexemplare gewährleistet werden, andererseits wird vermieden, dass eine signifikante Menge des Normlichts auf Monitore fällt. Vorzugsweise ist hierzu zwischen dem oder jedem Monitor und der oder jeder Normlichtquelle eine Blende positioniert.

Eine weitere erfindungsgemäße Ausführung sieht vor, den Monitor beweglich zu montieren und die Normlichtquelle so anzuordnen, dass sie sich synchron mit einer Bewegung bzw. einer Verschiebung mitbewegt.

Dabei ist es besonders vorteilhaft, den Monitor oberhalb der Pultfläche zumindest annähernd parallel zu dem auf der Pultfläche liegenden Exemplar auszurichten, wobei die Anzeigerichtung zum Betrachtungsstandpunkt des Bedieners hin ausgerichtet und die Normlichtquelle an der Rückseite des Monitors angeordnet sowie zur Beleuchtung des Druck-Exemplars zur Pultfläche hin ausgerichtet ist. Der Monitor "fliegt" über der Pultfläche und dem darauf liegenden Exemplar.
Die Monitordarstellung (Softproof) und das gedruckte Papier-Exemplar können dadurch vorteilhaft unter sehr ähnlichem Betrachtungswinkel und Betrachtungsabstand begutachtet und verglichen werden. Der selbstleuchtende Monitor wird dabei vom Normlicht nicht beleuchtet, es wird vielmehr lediglich das Druckexemplar beleuchtet.
Die Normlichtquelle kann sehr klein und damit leicht dimensioniert werden (Bewegbarkeit, Kosten), da sie mit dem Monitor in den Bereich verschoben werden kann, den der Betrachter gerade begutachten möchte.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: eine schematisierte Darstellung eines erfindungsgemäßen Leitstands einer Druckmaschine und
- Fig. 2:: eine schematisierte Darstellung eines weiteren erfindungsgemäßen Leitstands einer Druckmaschine.

Fig. 1 zeigt eine schematisierte Darstellung eines erfindungsgemäßen Leitstands 1 einer Druckmaschine, wobei der Leitstand 1 eine Pultoberfläche 2 aufweist, die der Aufnahme gedruckter Druckexemplare 6 dient.

Vorzugsweise ist in die Pultoberfläche 2 eine wannenartige Vertiefung zur Aufnahme der gedruckten Druckexemplare 6 integriert.

Der erfindungsgemäße Leitstand 1 umfasst ein Normlichtsystem mit mindestens einer Normlichtquelle 4, um die wannenartige Vertiefung der Pultoberfläche 2 und damit in der wannenartigen Vertiefung der Pultoberfläche 2 aufgenommene Druckexemplare 6 normgerecht auszuleuchten. Eine Normlichtquelle 4 verfügt über eine Farbtemperatur von näherungsweise 5000 K und eine Intensität von in etwa 2000 Ix. Von der oder jeder Normlichtquelle 4 des Normlichtsystems imitiertes Normlicht ist in Fig. 1 als Normlichtemission 5 visualisiert.

Neben dem Normlichtsystem mit mindestens einer Normlichtquelle 4 verfügt der erfindungsgemäße Leitstand 1 weiterhin über mindestens einen Monitor, wobei der in Fig. 1 dargestellte Monitor 7 als farbverbindlicher Monitor 7 eines Softproofsystems ausgebildet ist. Erfindungsgemäß ist die oder jede Normlichtquelle 4 des Normlichtsystems zwischen der Pultoberfläche 2 und dem oder jedem farbverbindlichen Monitor 7 des Softproofsystems positioniert. Dabei ist gemäß Fig. 1 die oder jede Normlichtquelle 4 des Normlichtsystems oberhalb der Pultoberfläche 2 und unterhalb des oder jedes farbverbindlichen Monitors 7 angeordnet.

Vorzugsweise ist zwischen der oder jeder Normlichtquelle 4 des Normlichtsystems und dem oder jedem farbverbindlichen Monitor 7 eine Blende 3 positioniert. Die Blende 3 wirkt einer Normlichtemission 5 in Richtung auf den oder jeden farbverbindlichen Monitor 7 sowie einer Normlichtemission 5 in Richtung auf einen am Leitstand 1 arbeitenden Betrachter 8 entgegen. Hierdurch kann einerseits eine Blendung des Betrachters 8 durch Normlicht und andererseits der Einfall von Normlicht auf den oder jeden farbverbindlichen Monitor 7 verhindert werden.

Die oder jede Normlichtquelle 4 des Normlichtsystems, die zwischen der Pultoberfläche 2 und dem oder jedem farbverbindlichen Monitor 7 positioniert ist, ist vorzugsweise hinsichtlich ihrer Leuchtstärke bzw. Leuchtintensität regelbar. Vorzugsweise ist die oder jede Normlichtquelle 4 des Normlichtsystems als LED-Lichtquelle ausgebildet, wobei das Normlichtsystem eine asymmetrische Geometrie aufweisen kann.

Vorzugsweise ist oberhalb des in Fig. 1 dargestellten farbverbindlichen Monitors 7 ein weiteres Normlichtsystem mit mindestens einer Normlichtquelle 4 angeordnet. In diesem Fall ist dann zwischen dem oberhalb des farbverbindlichen Monitors 7 angeordneten Normlichtsystem und dem unterhalb des farbverbindlichen Monitors 7 angeordneten Normlichtsystem derart hin- und her schaltbar, dass entweder das oberhalb des farbverbindlichen Monitors 7 angeordnete Normlichtsystem oder das unterhalb desselben angeordnete Normlichtsystem aktiv ist.

Die Fig. 2 zeigt eine weitere beispielhafte Ausführung eines erfindungsgemäßen Leitstandes 1. Der Softproofmonitor 15 ist an einem Schwenkarm 12, der vorzugsweise aus zwei mit Kugelgelenken verbundenen Gelenken besteht angeordnet. Der Schwenkarm 12 ist vorzugsweise über ein weiteres Kugelgelenk am Leitstand 1 befestigt. Damit lässt sich der Monitor 15 frei über der Pultfläche 13 und einem dort aufliegenden Druckexemplar 14 positionieren. Durch ein weiteres Gelenk - vorzugsweise ein Kugelgelenk - ist es möglich, den Monitor 15 mit einem gewünschten Abstand zum Druckexemplar 14 parallel zur Pultoberfläche 13 auszurichten. Zum Bewegen des Monitors 15 ist vorzugsweise ein Haltegriff 19 vorgesehen. Die Anzeige/das Display 16 des Monitors 15 ist dabei im Wesentlichen nach oben in Richtung zum Betrachter/Bediener 11 ausgerichtet. Da die Darstellung des Softproofs am Monitor 15 und das von der Druckmaschine gedruckte Exemplar 14 dabei in gleicher Ausrichtung sehr nah beieinander liegen, kann der Betrachter 11 beide unter sehr ähnlichem Betrachtungswinkel und Betrachtungsabstand begutachten und vergleichen.

Besonders vorteilhaft ist es, dass bei dieser Ausführung, wenn die Normlichtquelle 17 direkt an der Rückseite des Displays bzw. der Anzeige des Monitors 15 angeordnet ist und die Beleuchtungsrichtung 18 zur Pultoberfläche 13 bzw. zum Druckexemplar 14 gerichtet ist. Dann kann der Betrachter 11 den Monitor 15 und damit die Beleuchtungs-/Normlichtquelle 17 synchron in einen beliebigen Bereich des Druckexemplares 14 verschieben, den er gerade begutachten/auswerten möchte. Da die Normlichtquelle 17 bei dieser Anordnung nicht das gesamte Druckexemplar 14 ausleuchten muss, kann sie sehr klein und damit leicht dimensioniert werden, wodurch die Kosten verringert und die Beweglichkeit erhöht werden. Weiterhin wird durch diese vorteilhafte Anordnung der Normlichtquelle 17 verhindert, dass Normlicht auf das Display des Monitors 15 fällt, sondern lediglich das Druckexemplar 14 beleuchtet wird.

Je nach Standpunkt des Betrachters 11 und der Position des Monitors 15 - beispielsweise bezüglich Druckexemplare 14 mit größerem Format - kann es vorteilhaft sein, die Ausrichtung des Monitors 15 etwas zu verändern, um den Betrachtungswinkel für den Betrachter 11 zu verbessern. Der Monitor 15 ist in diesem Fall unter Umständen nicht mehr genau parallel zur Pultoberfläche 13 zum Druckexemplar 14, sondern nur noch annähernd parallel. In diesem Fall kann es vorteilhaft sein, die Normlichtquelle 17 beweglich/drehbar am Monitor 15 zu befestigen, um sie unabhängig von der Ausrichtung des Monitors 15 auf das Druckexemplar 14 ausrichten zu können.

Neben der Befestigung an einem Schwenkarm sind selbstverständlich auch andere Einrichtungen denkbar, die den Monitor 15 beweglich machen. Es sind beispielsweise Linearführungen möglich, an welchen der Monitor 15 z.B. stets parallel zur Pultoberfläche 13 ausgerichtet seitlich verschoben werden kann.
Weiterhin ist es gemäß der Erfindung nicht zwingend erforderlich, die Normlichtquelle 17 direkt am Monitor 15 anzuordnen, sondern es ist auch möglich sie an der Bewegungseinrichtung zu befestigen.

Darüber hinaus ist es auch möglich den Monitor 15 mit Abstand zur Pultoberfläche 13 in paralleler Ausrichtung feststehend anzuordnen, wobei die Normlichtquelle 17 vorzugsweise an der Rückseite des Displays mit Ausrichtung auf die Pultfläche 13 angeordnet ist. Das Druckexemplar 14 müsste dann entsprechend dem zu begutachtenden Bereich unterhalb des Monitors 15 positioniert werden.

## Patentansprüche

1. Leitstand (1) einer Druckmaschine, mit einer Pultoberfläche (2) zur Aufnahme gedruckter Druckexemplare (6), wobei die Pultoberfläche (2) auf einer zu einer horizontalen Ebene im spitzen Winkel stehenden Ebene aufgespannt ist, mit mindestens einem farbverbindlichen Monitor (7) eines Softproofsystems zur Visualisierung mindestens eines als farbliche Referenz für in einem Druckprozess gedruckte Druckexemplare (6) dienenden Softproofs, mit einem mindestens eine Normlichtquelle (4) umfassenden Normlichtsystem zur zumindest partiellen Ausleuchtung des Leitstands (1), um einen von einer Raumbeleuchtung unabhängigen visuellen Vergleich zwischen gedruckten Druckexemplaren (6) und einer farblichen Referenz zu ermöglichen, **dadurch gekennzeichnet, dass** der mindestens eine farbverbindliche Monitor (7) in vertikaler Erstreckung oberhalb der und beabstandet zur Pultoberfläche (2) angeordnet ist, und wobei die mindestens eine Normlichtquelle (4) des Normlichtsystems zwischen der Pultoberfläche (2) des Leitstands (1), die der Aufnahme gedruckter Druckexemplare (6) dient, und dem oder jedem Monitor (7) angeordnet ist.

2. Leitstand (1) nach Anspruch 1, **dadurch gekennzeichnet, dass** zwischen der oder jeder Normlichtquelle (4) des Normlichtsystems und dem oder jedem Monitor (7) eine Blende (3) positioniert ist, wobei die Blende (3) einer Normlichtemission (5) in Richtung auf den oder jeden Monitor (7) entgegenwirkt.

3. Leitstand (1) nach einem der Ansprüche 1 bis 2, **dadurch gekennzeichnet, dass** eine von der oder jeder Normlichtquelle (4) des Normlichtsystems erzeugte Leuchtstärke bzw. Leuchtintensität regelbar ist.

4. Leitstand (1) nach einem der Ansprüche 1 bis 3, **dadurch gekennzeichnet, dass** die Pultoberfläche (2) eine wannenartige Vertiefung zur Aufnahme gedruckter Druckexemplare (6) aufweist, wobei die wannenartige Vertiefung von der oder jeder Normlichtquelle (4) des Normlichtsystems ausleuchtbar ist.

5. Leitstand (1) nach einem der Ansprüche 1 bis 4, **dadurch gekennzeichnet, dass** das Normlichtsystem eine asymmetrische Geometrie aufweist.

6. Leitstand (1) nach einem der Ansprüche 1 bis 5, **dadurch gekennzeichnet, dass** die oder jede Normlichtquelle (4) des Normlichtsystems als LED ausgebildet ist.

7. Leitstand (1) nach einem der Ansprüche 1 bis 6, **dadurch gekennzeichnet, dass** oberhalb des oder jedes Monitors (7) ein weiteres Normlichtsystem mit mindestens einer Normlichtquelle (4) angeordnet ist, und dass zwischen dem oberhalb des oder jedes Monitors (7) angeordneten Normlichtsystem und dem unterhalb des oder jedes Monitors (7) angeordneten Normlichtsystem derart hin- und hergeschaltet werden kann, dass entweder das oberhalb des oder jedes Monitors (7) angeordnete Normlichtsystem oder das unterhalb des oder jedes Monitors (7) angeordnete Normlichtsystem aktiv ist.

8. Leitstand (1) nach einem der Ansprüche 1 bis 7, **dadurch gekennzeichnet, dass** der Monitor (7) annähernd parallel zur Pultfläche (2) ausgerichtet ist.

9. Leitstand (1) nach Anspruch 8, **dadurch gekennzeichnet, dass** die Normlichtquelle (4) an der der Anzeige des Monitors (7) abgewendeten Rückseite angeordnet ist und die Beleuchtungsrichtung/Normlichtemission (5) zur Pultoberfläche (2) hin ausgerichtet ist.

10. Leitstand (1) nach einem der Ansprüche 1 bis 9, **dadurch gekennzeichnet, dass** der Monitor (7) beweglich angeordnet ist und mindestens eine Normlichtquelle (4) so angeordnet ist, dass sie sich mit der Bewegung des Monitors (7) mitbewegt.

11. Leitstand (1) nach Anspruch 9, **dadurch gekennzeichnet, dass** der Monitor (7) an einem Schwenkarm (12), mit vorzugsweise mindestens zwei mit Kugelgelenken verbundenen Gelenken, am Leitstand (1) frei beweglich angeordnet ist.

## Claims

1. A control panel (1) of a printing press, comprising a desk surface (2) for receiving printed printing copies (6), wherein the desk surface (2) is stretched on a plane, which is positioned at an acute angle to a horizontal plane, comprising at least one color-proof monitor (7) of a soft proof system for the visualization of at least one soft proof serving as color reference for printing copies (6) printed in a printing process, comprising a standard light system comprising at least one standard light source (4) for the at least partial illumination of the control panel (1), so as to provide for a visual comparison, which is independent of a room lighting, between printed printing copies (6) and a color reference, **characterized in that** the at least one color-proof monitor (7) is arranged in vertical extension above the and spaced apart from the desk surface (2), and wherein the at least one standard light source (4) of the standard light system is arranged between the desk surface (2) of the control panel (1), which serves to receive printed printing copies (6), and the or each monitor (7).

2. The control panel (1) according to claim 1, **characterized in that** a screen (3) is positioned between the or each standard light source (4) of the standard light system and the or each monitor (7), wherein the screen (3) counteracts a standard light emission (5) in the direction of the or each monitor (7).

3. The control panel (1) according to one of claims 1 to 2, **characterized in that** a luminous strength or luminous intensity, respectively, generated by the or each standard light source (4) of the standard light system can be regulated.

4. The control panel (1) according to one of claims 1 to 3, **characterized in that** the desk surface (2) has a through-like depression for receiving printed printing copies (6), wherein the trough-like depression can be illuminated by the or each standard light source (4) of the standard light system.

5. The control panel (1) according to one of claims 1 to 4, **characterized in that** the standard light system has an asymmetrical geometry.

6. The control panel (1) according to one of claims 1 to 5, **characterized in that** the or each standard light source (4) of the standard light system is embodied as LED.

7. The control panel (1) according to one of claims 1 to 6, **characterized in that** a further standard light system comprising at least one standard light source (4) is arranged above the or each monitor (7), and that a switch can be made between the standard light system arranged above the or each monitor (7) and the standard light system arranged below the or each monitor (7) in such a way that either the standard light system arranged above the or each monitor (7) or the standard light system arranged below the or each monitor (7) is active.

8. The control panel (1) according to one of claims 1 to 7, **characterized in that** the monitor (7) is aligned approximately parallel to the desk surface (2) .

9. The control panel (1) according to claim 8, **characterized in that** the standard light source (4) is arranged on the rear side facing away from the display of the monitor (7), and the lighting direction/standard light emission (5) is aligned towards the desk surface (2).

10. The control panel (1) according to one of claims 1 to 9, **characterized in that** the monitor (7) is arranged so as to be moveable and that at least one standard light source (4) is arranged in such a way that it moves with the movement of the monitor (7).

11. The control panel (1) according to claim 9, **characterized in that** on a pivot arm (12), preferably comprising at least two joints connected by means of ball joints, the monitor (7) is arranged on the control panel (1) so as to be freely movable.

## Revendications

1. Poste conducteur (1) d'une machine d'impression, comportant une surface de pupitre (2) destinée à recevoir des exemplaires d'impression imprimés (6), la surface de pupitre (2) étant tendue sur un plan se situant en angle aigu par rapport à un plan horizontal, comportant au moins un moniteur (7) à couleurs réelles d'un système de bon à tirer pour la visualisation d'au moins un bon à tirer servant de référence chromatique pour des exemplaires d'impression (6) imprimés dans un processus d'impression, un système de lumière normalisée comprenant au moins une source de lumière normalisée (4) pour l'éclairage du moins partiel du poste conducteur (1) afin de permettre une comparaison visuelle indépendante de l'éclairage ambiant entre des exemplaires d'impression imprimés (6) et une référence chromatique, **caractérisé en ce que** l'au moins un moniteur (7) à couleurs réelles est disposé dans l'extension verticale au-dessus de et à distance de la surface de pupitre (2), et que l'au moins un une source de lumière normalisée (4) du système de lumière normalisée est disposé entre la surface de pupitre (2) du poste conducteur (1) qui sert à recevoir des exemplaires d'impression imprimés (6) et le ou chaque moniteur (7).

2. Poste conducteur (1) selon la revendication 1, **caractérisé en ce que,** entre la ou chaque source de lumière normalisée (4) du système de lumière normalisée et le ou chaque moniteur (7), est disposé un cache (3), le cache (3) contrecarrant une émission de lumière normalisée (5) en direction du ou de chaque moniteur (7).

3. Poste conducteur (1) selon une des revendications 1 à 2, **caractérisé en ce qu'**une puissance lumineuse ou intensité lumineuse générée par la ou chaque source de lumière normalisée (4) du système de lumière normalisée est réglable.

4. Poste conducteur (1) selon la revendication 1 à 3, **caractérisé en ce que** la surface de pupitre (2) présente un creux en forme de bac destiné à recevoir des exemplaires d'impression imprimés (6), le creux en forme de bac pouvant être éclairé par la ou chaque source de lumière normalisée (4) du système de lumière normalisée.

5. Poste conducteur (1) selon la revendication 1 à 4, **caractérisé en ce que** la source de lumière normalisée présente une géométrie asymétrique.

6. Poste conducteur (1) selon la revendication 1 à 5, **caractérisé en ce que** la ou chaque source de lumière normalisée (4) du système de lumière normalisée est réalisée sous forme de LED.

7. Poste conducteur (1) selon la revendication 1 à 6, **caractérisé en ce que,** au-dessus du ou de chaque moniteur (7), est disposé un autre système de lumière normalisée comportant au moins une source de lumière normalisée (4) et qu'il est possible de permuter en va et vient entre le système de lumière normalisée disposé au-dessus du ou de chaque moniteur (7) et le système de lumière normalisée disposé en-dessous du ou de chaque moniteur (7) de manière à ce que soit le système de lumière normalisée disposé au-dessus du ou de chaque moniteur (7), soit le système de lumière normalisée disposé en-dessous du ou de chaque moniteur (7) soit actif.

8. Poste conducteur (1) selon la revendication 1 à 7, **caractérisé en ce que** le moniteur (7) est orienté approximativement parallèlement à la surface de pupitre (2).

9. Poste conducteur (1) selon la revendication 8, **caractérisé en ce que** la source de lumière normalisée (4) est disposée sur la face arrière détournée de l'affichage du moniteur (7) et que le sens d'éclairage/d'émission de lumière normalisée (5) est détourné de la surface de pupitre (2).

10. Poste conducteur (1) selon la revendication 1 à 9, **caractérisé en ce que** le moniteur (7) est disposé de manière mobile et qu'au moins une source de lumière normalisée (4) est disposée de manière à se déplacer conjointement au mouvement du moniteur (7) .

11. Poste conducteur (1) selon la revendication 9, **caractérisé en ce que** le moniteur (7) est disposé de manière à être librement mobile au niveau d'un bras oscillant (12), comportant de préférence au moins deux articulations connectées à des joints à rotule, au niveau du poste conducteur (1).
